# EUROPÄISCHE PATENTSCHRIFT

(11) **EP 2 347 206 B1**
(45) Veröffentlichungstag und Bekanntmachung des Hinweises auf die Patenterteilung: **09.09.2015**
(21) Anmeldenummer: 09759662.1
(22) Anmeldetag: 03.11.2009
(51) Int. Cl.: F25J 3/02

(54) **VERFAHREN ZUM ABTRENNEN VON STICKSTOFF**
METHOD FOR REMOVING NITROGEN
PROCÉDÉ DE SÉPARATION D'AZOTE

(30) Priorität: 06.11.2008 DE 102008056196
(43) Veröffentlichungstag der Anmeldung: 27.07.2011
(73) Patentinhaber: Linde AG, 80331 München (DE)
(72) Erfinder: BAUER, Heinz, 82067 Ebenhausen (DE); GWINNER, Martin, 82398 Polling (DE)
(74) Vertreter: Zahn, Christoph
(86) Internationale Anmeldenummer: PCT/EP2009/007879
(87) Internationale Veröffentlichungsnummer: WO 2010/051971

(56) Entgegenhaltungen:
- EP-A1- 0 725 256
- EP-A2- 1 384 966
- WO-A2-00/23164
- DE-A1- 10 215 125
- US-A- 3 874 184
- US-A1- 2004 231 359

## Beschreibung

Die Erfindung betrifft ein Verfahren zum Abtrennen einer Stickstoff-reichen Fraktion aus einer im Wesentlichen Stickstoff und Kohlenwasserstoffe enthaltenden Einsatzfraktion, wobei die Einsatzfraktion rektifikatorisch in eine Stickstoff-reiche und eine Methan-reiche Fraktion aufgetrennt wird, die Methan-reiche Fraktion zum Zwecke der Kälteerzeugung bei einem möglichst hohen Druck gegen die abzukühlende Einsatzfraktion verdampft und überhitzt wird und die Stickstoff-reiche Fraktion zumindest zeitweilig und/oder zumindest teilweise verdichtet und der Rektifikation als Rücklaufstrom zugeführt wird.

Ein gattungsgemäßes Verfahren zum Abtrennen einer Stickstoff-reichen Fraktion aus einer im Wesentlichen Stickstoff und Kohlenwasserstoffe enthaltenden Einsatzfraktion sei nachfolgend anhand des in der Figur 1 dargestellten Prozesses erläutert.

Über Leitung 1 wird die im Wesentlichen Stickstoff und Kohlenwasserstoffe enthaltende Einsatzfraktion, die ggf. einer Vorbehandlung, wie Schwefelentfernung, Kohlendioxid-Entfernung, Trocknung, etc., unterworfen wurde, einem Wärmetauscher E1 zugeführt und in diesem gegen Verfahrensströme, auf die im Folgenden noch näher eingegangen werden wird, abgekühlt und partiell kondensiert. Über Leitung 1' wird die partiell kondensierte Einsatzfraktion einer Vortrennkolonne T1 zugeführt.

Diese Vortrennkolonne T1 bildet zusammen mit der Niederdruckkolonne T2 eine Doppelkolonne T1/T2. Die thermische Kopplung der Trennkolonnen T1 und T2 erfolgt über den Kondensator/Aufkocher E3.

Aus dem Sumpf der Vortrennkolonne T1 wird über Leitung 2 eine Kohlenwasserstoffreiche Flüssigfraktion abgezogen, im Wärmetauscher E2 gegen Verfahrensströme, auf die im Folgenden noch näher eingegangen werden wird, unterkühlt und anschließend über Leitung 2' und Entspannungsventil a der Niederdruckkolonne T2 im unteren Bereich zugeführt.

Über Leitung 3 wird aus dem oberen Bereich der Vortrennkolonne T1 eine flüssige Stickstoff-reiche Fraktion abgezogen. Ein Teilstrom dieser Fraktion wird über Leitung 3' als Rücklauf auf die Vortrennkolonne T1 gegeben. Die über Leitung 3 abgezogene Stickstoff-reiche Fraktion wird im Wärmetauscher E2 unterkühlt und über die Leitung 3" und Entspannungsventil b der Niederdruckkolonne T2 oberhalb des Einspeisepunktes der vorbeschriebenen Methan-reichen Fraktion zugeführt.

Über Leitung 4 wird am Kopf der Niederdruckkolonne T2 eine Stickstoff-reiche Gasfraktion abgezogen. Deren Methan-Gehalt beträgt typischerweise weniger als 1 Vol-%. In den Wärmetauschern E2 und E1 wird die Stickstoff-reiche Fraktion anschließend angewärmt und überhitzt, bevor sie über Leitung 4" abgezogen und entweder in die Atmosphäre abgegeben oder ggf. einer anderen Verwendung zugeführt wird.

Über Leitung 5 wird aus dem Sumpf der Niederdruckkolonne T2 eine Methan-reiche Flüssigfraktion, die neben Methan die in der Einsatzfraktion enthaltenen höheren Kohlenwasserstoffe beinhaltet, abgezogen. Deren Stickstoff-Gehalt beträgt typischerweise weniger als 5 Vol-%. Die Methan-reiche Fraktion wird mittels der Pumpe P auf einen möglichst hohen Druck - dieser liegt üblicherweise zwischen 5 und 15 bar - gepumpt. Im Wärmetauscher E2 wird die Methan-reiche Flüssigfraktion angewärmt und ggf. teilverdampft. Über Leitung 5' wird sie anschließend dem Wärmetauscher E1 zugeführt und in diesem gegen die abzukühlende Einsatzfraktion vollständig verdampft und überhitzt, bevor sie über Leitung 5" aus dem Prozess abgezogen wird.

Gattungsgemäße Verfahren zum Abtrennen einer Stickstoff-reichen Fraktion aus einer im Wesentlichen Stickstoff und Kohlenwasserstoffe enthaltenden Einsatzfraktion werden in sog. NRUs (Nitrogen Rejection Unit) realisiert. Eine Stickstoff-Abtrennung aus Stickstoff/Kohlenwasserstoff-Gemischen wird immer dann durchgeführt, wenn ein erhöhter Stickstoff-Gehalt die bestimmungsgemäße Verwendung des Stickstoff/Kohlenwasserstoff-Gemisches verhindert. So überschreitet bspw. ein Stickstoff-Gehalt von mehr als 5 Mol-% typische Spezifikationen von Erdgaspipelines, in denen das Stickstoff/Kohlenwasserstoff-Gemisch transportiert wird. Auch Gasturbinen können nur bis zu einem bestimmten Stickstoff-Gehalt im Brenngas betrieben werden.

Derartige NRUs werden in der Regel ähnlich einem Luftzerleger mit einer Doppelkolonne, wie bspw. anhand der Figur 1 beschrieben, als zentraler Prozesseinheit gebaut.

Fällt nunmehr die Stickstoff-Konzentration der Einsatzfraktion unter einen Grenzwert - dieser beträgt je nach Aufgabenstellung zwischen 20 und 30 Vol-% - ist eine hinreichende Feinreinigung (< 1 Vol-% Methan) der über Leitung 4 aus der Niederdruckkolonne T2 abgezogenen Stickstoff-reichen Gasfraktion nicht mehr möglich, da der Rücklauferzeugung für die Kolonnen T1 und T2 thermodynamische Grenzen gesetzt sind. Insbesondere bei Prozessen mit zeitlich zunehmendem Stickstoff-Gehalt in der Einsatzfraktion - bspw. im Falle der Ölförderung mit Druckhaltung durch Stickstoff (EOR = Enhanced Oil Recovery), bei der das Erdölbegleitgas im Laufe von Jahren immer reicher an Stickstoff wird - wird deshalb ein Teil der über Leitung 4 " aus dem Prozess abzuziehenden Stickstoff-reichen (Produkt)Fraktion als Rücklaufmedium herangezogen.

Dazu wird zumindest zeitweilig ein Teilstrom der Stickstoff-reichen Fraktion, der über Leitung 9 einem ein- oder mehrstufigen Verdichter C zugeführt wird, zumindest auf den Druck der Vortrennkolonne T1, folglich auf einen Druck zwischen 20 und 50 bar verdichtet. Der verdichtete Teilstrom der Stickstoff-reichen Fraktion wird über die Leitungen 9' und 9" durch die Wärmetauscher E1 und E2 geführt und in diesen abgekühlt und partiell oder vollständig kondensiert.

Über Leitung 10 und Entspannungsventil e und/oder Leitungen 11/12 und Entspannungsventil d kann der verdichtete Teilstrom der Stickstoff-reichen Fraktion der Vortrennkolonne T1 und/oder der Niederdruckkolonne T2 als Rücklaufstrom zugeführt werden. Alternativ kann der verdichtete Teilstrom über Leitung 13 zumindest teilweise direkt der Stickstoff-reichen (Produkt)Fraktion zugegeben werden. Mittels dieser Verfahrensweise kann der Betriebsbereich der Doppelkolonne T1/T2 in Bezug auf den Stickstoff-Gehalt in der Einsatzfraktion wesentlich in Richtung eines niedrigen Stickstoff-Gehalts erweitert werden.

Der Verdichter C wird bisher ausschließlich dazu verwendet, die Reinheit der über Leitung 4 aus der Niederdruckkolonne T2 abgezogenen Stickstoff-reichen Gasfraktion bei variablem Stickstoff-Gehalt in der Einsatzfraktion einzuhalten. Ein niedriger Stickstoff-Gehalt in der Einsatzfraktion erfordert eine höhere Verdichterleitung als ein mittlerer Stickstoff-Gehalt. Ab einem gewissen Stickstoff-Grenzwert in der Einsatzfraktion ist der Betrieb des Verdichters C jedoch nicht mehr erforderlich. Eine typische Aufgabenstellung besteht darin, eine Einsatzfraktion mit zeitlich wachsendem Stickstoff-Gehalt zu verarbeiten. Dies führt dazu, dass der Verdichter C zu Beginn seine volle Leistung erbringen muss. Mit wachsendem Stickstoff-Gehalt in der Einsatzfraktion kann die Verdichterleistung zunehmend zurückgenommen werden. Ab einer bestimmten Stickstoff-Konzentration in der Einsatzfraktion ist der Verdichter funktionslos.

Aufgabe der vorliegenden Erfindung ist es, ein gattungsgemäßes Verfahren zum Abtrennen einer Stickstoff-reichen Fraktion aus einer im Wesentlichen Stickstoff und Kohlenwasserstoffe enthaltenden Einsatzfraktion anzugeben, das eine Auslastung des Verdichters, unabhängig von der Stickstoff-Konzentration in der Einsatzfraktion, ermöglicht, um die mit dem Verdichter verbundenen, erheblichen Investitionskosten zu amortisieren.

Zur Lösung dieser Aufgabe wird ein gattungsgemäßes Verfahren zum Abtrennen einer Stickstoff-reichen Fraktion aus einer im Wesentlichen Stickstoff und Kohlenwasserstoffe enthaltenden Einsatzfraktion vorgeschlagen, das dadurch gekennzeichnet ist, dass zumindest zeitweilig zumindest ein Teilstrom der verdichteten Stickstoff-reichen Fraktion nach erfolgter Kondensation entspannt und zum Zwecke der Kälteerzeugung zumindest teilweise, vorzugsweise vollständig verdampft wird.

Hierbei wird die Stickstoff-reiche Fraktion in vorteilhafter Weise auf einen Druck zwischen 20 und 80 bar verdichtet und nach erfolgter Kondensation auf einen Druck zwischen 1 und 20 bar entspannt.

Entsprechend einer vorteilhaften Ausgestaltung des erfindungsgemäßen Verfahrens wird zumindest zeitweilig zumindest ein Teilstrom der verdichteten Stickstoff-reichen Fraktion nach erfolgter Abkühlung kälteleistend entspannt und zum Zwecke der Kälteerzeugung zumindest teilweise, vorzugsweise vollständig verdampft wird.

Erfindungsgemäß wird der vorbeschriebene Verdichter C nunmehr nicht mehr ausschließlich für den beschriebenen Verwendungszweck - Erzeugung eines bzw. mehrerer Rücklaufströme - herangezogen, sondern wird darüber hinaus zur Kälteerzeugung eingesetzt.

Die erfindungsgemäß erzeugte Kälteleistung wird in vorteilhafter Weise dazu verwendet, die rektifikatorisch gewonnenen Fraktionen als Flüssigprodukte abgeben zu können.

Weitere vorteilhafte Ausgestaltungen des erfindungsgemäßen Verfahrens zum Abtrennen einer Stickstoff-reichen Fraktion aus einer im Wesentlichen Stickstoff und Kohlenwasserstoffe enthaltenden Einsatzfraktion, die Gegenstände der abhängigen Patentansprüche darstellen, sind dadurch gekennzeichnet, dass
- die noch nicht vollständig verdampfte Methan-reiche Fraktion einem Umlaufbehälter zugeführt, lediglich der in dem Umlaufbehälter anfallende Flüssiganteil der Methan-reichen Fraktion partiell verdampft und erneut dem Umlaufbehälter zugeführt und das vollständig verdampfte Kopfprodukt des Umlaufbehälters überhitzt wird,
- der Methan-Gehalt der rektifikatiorisch gewonnenen Stickstoff-reichen Fraktion weniger als 1 Vol% beträgt,
- der Stickstoff-Gehalt der rektifikatorisch gewonnenen Methan-reichen Fraktion weniger als 5 Vol% beträgt, und
- sofern die rektifikatorische Auftrennung der Einsatzfraktion in einer Doppelkolonne, bestehend aus einer Vortrennkolonne und einer Niederdruckkolonne, erfolgt, im oberen Bereich der Vortrennkolonne, vorzugsweise oberhalb des obersten Bodens der Vortrennkolonne, eine Helium-reiche Fraktion abgezogen und in die Niederdruckkolonne, vorzugsweise in den Kopfbereich der Niederdruckkolonne, entspannt wird.

Das erfindungsgemäße Verfahren zum Abtrennen einer Stickstoff-reichen Fraktion aus einer im Wesentlichen Stickstoff und Kohlenwasserstoffe enthaltenden Einsatzfraktion sowie weitere vorteilhafte Ausgestaltungen desselben, die Gegenstände der abhängigen Patentansprüche darstellen, seien im Folgenden anhand des in der Figur 2 dargestellten Ausführungsbeispieles näher erläutert.

Bei der Beschreibung bzw. Erläuterung des in der Figur 2 dargestellten Ausführungsbeispieles wird auf diejenigen Verfahrensabschnitte, die bereits anhand der Figur 1 erläutert werden, nicht nochmals im Detail eingegangen.

Im Unterschied zu der in der Figur 1 dargestellten Verfahrensweise wird bei der in der Figur 2 dargestellten Verfahrensweise nunmehr zumindest zeitweilig über Leitung 16 ein Teilstrom der verdichteten Stickstoff-reichen Fraktion 9", die im Wärmetauscher E1 kondensiert wurde, abgezogen, im Ventil f entspannt und über Leitung 17 der Stickstoff-reichen Fraktion in Leitung 4' zugeführt. Gemeinsam mit dieser wird der entspannte Teilstrom im Wärmetauscher E1 zum Zwecke der Kälteerzeugung zumindest teilweise, vorzugsweise vollständig verdampft. Nachdem die Stickstoff-reichen Fraktion im Verdichter C vorzugsweise auf einen Druck zwischen 20 und 80 bar verdichtet wird, erfolgt im Ventil f vorzugsweise eine Entspannung auf einen Druck zwischen 1 und 20 bar.

Über Leitung 15 kann darüber hinaus zumindest zeitweilig ein Teilstrom der verdichteten Stickstoff-reichen Fraktion nach erfolgter Abkühlung im Wärmetauscher E1 abgezogen und in der Entspannungsturbine X kälteleistend entspannt werden. Der entspannte Teilstrom wird anschließend über Leitung 15' ebenfalls der Stickstoff-reichen Fraktion in Leitung 4' zugeführt und im Wärmetauscher E1 zum Zwecke der Kälteerzeugung angewärmt. Mittels dieser Ausgestaltung wird die zusätzliche Kälteleistung erhöht.

Entsprechend einer weiteren vorteilhaften Ausgestaltung des erfindungsgemäßen Verfahrens kann der über Leitung 15 aus dem Wärmetauscher E1 abgezogene Teilstrom der verdichteten Stickstoff-reichen Fraktion in der Entspannungsturbine X auf einen höheren Druck entspannt, und in einer separaten Passage des Wärmetauschers E1 angewärmt und anschließend einer Zwischenstufe des Verdichters C zugeführt werden. Dadurch wird die Effizienz der Kälteerzeugung weiter verbessert.

Mittels der erfindungsgemäßen Verfahrensweise wird erreicht, dass zumindest ein Teilstrom der über Leitung 5 aus dem Sumpf der Niederdruckkolonne T2 abgezogenen Methan-reichen Fraktion über Leitung 20 und Ventil h flüssig abgegeben werden kann. Alternativ oder ergänzend dazu kann über Leitung 18 und Ventil g ein Teilstrom der Stickstoff-reichen Fraktion flüssig abgegeben werden

Alternativ oder ergänzend zu einem Abziehen einer Methan-reichen Flüssigfraktion über Leitung 20 kann die über Leitung 5 aus dem Sumpf der Niederdruckkolonne T2 abgezogene Methan-reiche Fraktion auch zunächst im Wärmetauscher E2 unterkühlt und über Leitung 21 und Ventil i abgegeben werden.

Gleiches gilt für die über Leitung 18 abgegebene Stickstoff-reiche Flüssigfraktion, die ebenfalls zunächst im Wärmetauscher E2 unterkühlt und über Leitung 22 und Ventil k abgegeben werden.

Der Verdichter C kann nunmehr unabhängig von der Stickstoff-Konzentration in der Einsatzfraktion zu jedem Zeitpunkt optimal ausgelastet werden. Insbesondere bei zeitlich wachsendem Stickstoff-Gehalt in der Einsatzfraktion wird die Investition in den Verdichter nicht auf die Dauer wertlos, sondern erfüllt die zusätzliche, wirtschaftlich nutzvolle Aufgabe der integrierten LNG- und/oder LIN-Produktion.

Im Falle eines niedrigen Stickstoff-Gehalts in der Einsatzfraktion ist die mögliche LNG- und/oder LIN-Produktion kleiner als bei hohem Stickstoff-Gehalt. Die installierte Verdichterleistung wird daher nach einer optimierten Produktpalette über die Lebensdauer der Anlage gewählt.

Im Unterschied zu der in der Figur 1 dargestellten Verfahrensweise wird bei der in der Figur 2 dargestellten Verfahrensweise die noch nicht vollständig verdampfte Methan-reiche Fraktion, die über Leitung 5' aus dem Wärmetauscher E2 abgezogen wird, nicht unmittelbar dem Wärmetauscher E1 zugeführt, sondern einem Umlaufbehälter D. Lediglich der in dem Umlaufbehälter D anfallende Flüssiganteil der Methan-reichen Fraktion, der über Leitung 6 dem Wärmetauscher E1 zugeführt wird, wird im Wärmetauscher E1 partiell verdampft und anschließend über Leitung 6' erneut dem Umlaufbehälter D zugeführt. Das über Leitung 7 am Kopf des Umlaufbehälters D abgezogene, vollständig verdampfte Methan-reiche Kopfprodukt wird anschließend im Wärmetauscher E1 überhitzt, bevor es über Leitung 7' aus dem Prozess abgezogen wird.

Die Prozessführung der Methan-reichen Fraktion innerhalb des Wärmetauschers E1 wird dadurch örtlich definiert, dass der Weg in einen Verdampfungsabschnitt und einen Überhitzungsabschnitt aufgeteilt wird. Die Verdampfung der Methan-reichen Fraktion erfolgt nunmehr ausschließlich in dem Abschnitt des Wärmetauschers E1, der über Leitung 6 mit dem Sumpf des Umlaufbehälters D verbunden ist.

Die beschriebene Prozessführung ermöglicht eine sichere und stabile Verdampfung der Methan-reichen (Produkt)Fraktion auch unter veränderlichen Betriebsbedingungen, wie bspw. Änderung der Rohgasmenge, der Rohgaszusammensetzung, des Rohgasdrucks sowie im Falle von Reglerschwankungen. Diese Umstände ergeben sich bspw. sehr ausgeprägt in der Ölförderung mit Druckhaltung durch Stickstoff (EOR = Enhanced Oil Recovery), bei der das Erdölbegleitgas im Laufe von Jahren immer reicher an Stickstoff wird.

Entsprechend einer weiteren vorteilhaften Ausgestaltung des erfindungsgemäßen Verfahrens wird im oberen Bereich der Vortrennkolonne T1, vorzugsweise oberhalb des obersten Bodens der Vortrennkolonne T1, eine Helium-reiche Fraktion 8 abgezogen und mittels des ventils c in die Niederdruckkolonne T2, vorzugsweise in den Kopfbereich der Niederdruckkolonne T2, entspannt wird. Diese Ausgestaltung des erfindungsgemäßen Verfahrens hat bei Helium-enthaltenden Einsatzfraktionen den Vorteil, dass das Inertgas Helium ausgeschleust werden kann und die Auswirkungen betrieblicher Schwankungen oder Änderungen des Helium-Anteils in der Einsatzfraktion durch die Rückwäsche in der Niederdruckkolonne T2 gedämpft werden und nicht unmittelbar zu Verunreinigungen der Stickstoff-reichen (Produkt)Fraktion mit einem erhöhten Methan-Gehalt führen.

## Patentansprüche

1. Verfahren zum Abtrennen einer Stickstoff-reichen Fraktion aus einer im Wesentlichen Stickstoff und Kohlenwasserstoffe enthaltenden Einsatzfraktion, wobei die Einsatzfraktion rektifikatorisch in eine Stickstoff-reiche und eine Methan-reiche Fraktion aufgetrennt wird, die Methan-reiche Fraktion zum Zwecke der Kälteerzeugung bei einem möglichst hohen Druck gegen die abzukühlende Einsatzfraktion verdampft und überhitzt wird und die Stickstoff-reiche Fraktion zumindest zeitweilig und/oder zumindest teilweise verdichtet und der Rektifikation als Rücklaufstrom zugeführt wird, **dadurch gekennzeichnet, dass** zumindest zeitweilig zumindest ein Teilstrom (16) der verdichteten (C) Stickstoff-reichen Fraktion (9') nach erfolgter Kondensation (E1) entspannt (f) und zum Zwecke der Kälteerzeugung zumindest teilweise, vorzugsweise vollständig verdampft wird (E1).

2. Verfahren nach Anspruch 1, **dadurch gekennzeichnet, dass** die Stickstoff-reiche Fraktion (9) auf einen Druck zwischen 20 und 80 bar verdichtet (C) und nach erfolgter Kondensation (E1) auf einen Druck zwischen 1 und 5 bar entspannt wird (f).

3. Verfahren nach Anspruch 1 oder 2, **dadurch gekennzeichnet, dass** zumindest zeitweilig zumindest ein Teilstrom (15) der verdichteten (C) Stickstoff-reichen Fraktion (9') nach erfolgter Abkühlung (E1) kälteleistend entspannt (X), vorzugsweise auf einen Druck zwischen 10 und 20 bar entspannt (X), und zum Zwecke der Kälteerzeugung ggf. verdampft und angewärmt wird (E1).

4. Verfahren nach einem der vorhergehenden Ansprüche 1 bis 3, **dadurch gekennzeichnet, dass** die noch nicht vollständig verdampfte Methan-reiche Fraktion (5') einem Umlaufbehälter (D) zugeführt, lediglich der in dem Umlaufbehälter (D) anfallende Flüssiganteil der Methan-reichen Fraktion (5') partiell verdampft (E1) und erneut dem Umlaufbehälter (D) zugeführt und das vollständig verdampfte Kopfprodukt (7) des Umlaufbehälters (D) überhitzt wird (E1).

5. Verfahren nach einem der vorhergehenden Ansprüche 1 bis 4, **dadurch gekennzeichnet, dass** der Methan-Gehalt der rektifikatorisch (T1/T2) gewonnenen Stickstoff-reichen Fraktion (4 - 4") weniger als 1 Vol-% beträgt.

6. Verfahren nach einem der vorhergehenden Ansprüche 1 bis 5, **dadurch gekennzeichnet, dass** der Stickstoff-Gehalt der rektifikatorisch (T1/T2) gewonnenen Methan-reichen Fraktion (5) weniger als 5 Vol-% beträgt.

7. Verfahren nach einem der vorhergehenden Ansprüche 1 bis 6, wobei die rektifikatorische Auftrennung der Einsatzfraktion in einer Doppelkolonne, bestehend aus einer Vortrennkolonne und einer Niederdruckkolonne, erfolgt, **dadurch gekennzeichnet, dass** im oberen Bereich der Vortrennkolonne (T1), vorzugsweise oberhalb des obersten Bodens der Vortrennkolonne (T1), eine Helium-reiche Fraktion (8) abgezogen und in die Niederdruckkolonne (T2), vorzugsweise in den Kopfbereich der Niederdruckkolonne (T2), entspannt wird (c).

## Claims

1. Process for separating off a nitrogen-rich fraction from a feed fraction containing essentially nitrogen and hydrocarbons, wherein the feed fraction is separated by rectification into a nitrogen-rich fraction and a methane-rich fraction, the methane-rich fraction, for the purpose of cold generation at a pressure as high as possible, is vaporized against the feed fraction which is to be cooled and superheated and the nitrogen-rich fraction is compressed at least occasionally and/or at least in part and is fed to the rectification as reflux stream, **characterized in that**, at least occasionally at least a substream (16) of the compressed (C) nitrogen-rich fraction (9') is expanded (f) after condensation (E1) thereof and, for the purpose of cold generation, is at least in part, preferably completely, vaporized (E1).

2. Process according to Claim 1, **characterized in that** the nitrogen-rich fraction (9) is compressed (C) to a pressure between 20 and 80 bar and after condensation (E1) thereof is expanded (f) to a pressure between 1 and 5 bar.

3. Process according to Claim 1 or 2, **characterized in that** at least occasionally at least a substream (15) of the compressed (C) nitrogen-rich fraction (9') after cooling (E1) thereof is cold-producingly expanded (X), preferably expanded (X) to a pressure between 10 and 20 bar, and optionally vaporized and warmed (E1) for the purpose of cold generation.

4. Process according to any one of preceding Claims 1 to 3, **characterized in that** the still incompletely vaporized methane-rich fraction (5') is fed to a circulation vessel (D), only the liquid fraction occurring in the circulation vessel (D) of the methane-rich fraction (5') is partially vaporized (E1) and fed back to the circulation vessel (D) and the completely vaporized top product (7) of the circulation vessel (D) is superheated (E1).

5. Process according to any one of preceding Claims 1 to 4, **characterized in that** the methane content of the nitrogen-rich fraction (4 - 4") obtained by rectification (T1/T2) is less than 1% by volume.

6. Process according to any one of preceding Claims 1 to 5, **characterized in that** the nitrogen content of the methane-rich fraction (5) obtained by rectification (T1/T2) is less than 5% by volume.

7. Process according to any one of preceding Claims 1 to 6, wherein the feed fraction is separated by rectification in a double column consisting of a preseparation column and a low-pressure column, **characterized in that**, in the upper region of the preseparation column (T1), preferably above the top tray of the preseparation column (T1), a helium-rich fraction (8) is taken off and expanded (c) into the low-pressure column (T2), preferably into the top region of the low-pressure column (T2).

## Revendications

1. Procédé pour séparer une fraction riche en azote d'une fraction d'utilisation contenant essentiellement de l'azote et des hydrocarbures, la fraction d'utilisation étant séparée par rectification en une fraction riche en azote et une fraction riche en méthane, la fraction riche en méthane étant évaporée et surchauffée, en vue d'une production de froid, à une pression la plus élevée possible contre la fraction d'utilisation à refroidir et la fraction riche en azote étant comprimée au moins temporairement et/ou au moins partiellement et introduite dans la rectification en tant que flux de reflux, **caractérisé en ce qu'**au moins temporairement au moins un flux partiel (16) de la fraction (9') riche en azote comprimée (C) est détendue (f) après la condensation (E1) et évaporée au moins partiellement, de préférence complètement (E1) en vue de la production de froid.

2. Procédé selon la revendication 1, **caractérisé en ce que** la fraction (9) riche en azote est comprimée (C) à une pression entre 20 et 80 bars et détendue (f), après la condensation (E1), à une pression entre 1 et 5 bars.

3. Procédé selon la revendication 1 ou 2, **caractérisé en ce qu'**au moins temporairement au moins un flux partiel (15) de la fraction (9') riche en azote comprimée (C) est détendue (X) après le refroidissement (E1) en fournissant du froid (X), de préférence à une pression entre 10 et 20 bars, et le cas échéant évaporée et chauffée (E1) en vue de la production de froid.

4. Procédé selon l'une quelconque des revendications précédentes 1 à 3, **caractérisé en ce que** la fraction (5') riche en méthane non encore complètement évaporée est introduite dans un récipient à circulation (D), seule la partie liquide produite dans le récipient à circulation (D) de la fraction (5') riche en méthane est partiellement évaporée (E1) et à nouveau introduite dans le récipient à circulation (D) et le produit de tête (7) complètement évaporé du récipient à circulation (D) est surchauffé (E1).

5. Procédé selon l'une quelconque des revendications précédentes 1 à 4, **caractérisé en ce que** la teneur en méthane de la fraction (4-4") riche en azote obtenue par rectification (T1/T2) est inférieure à 1% en volume.

6. Procédé selon l'une quelconque des revendications précédentes 1 à 5, **caractérisé en ce que** la teneur en azote de la fraction (5) riche en méthane obtenue par rectification (T1/T2) est inférieure à 5% en volume.

7. Procédé selon l'une quelconque des revendications 1 à 6, la séparation par rectification de la fraction d'utilisation ayant lieu dans une colonne double, constituée d'une précolonne de séparation et d'une colonne basse pression, **caractérisé en ce qu'**une fraction riche en hélium (8) est soutirée dans la partie supérieure de la précolonne de séparation (T1), de préférence au-dessus du plateau supérieur de la précolonne de séparation (T1) et est détendue dans la colonne basse pression (T2), de préférence dans la zone de tête de la colonne basse pression (T2) (c).
